# EUROPÄISCHE PATENTSCHRIFT

(11) **EP 2 452 892 B1**
(45) Veröffentlichungstag und Bekanntmachung des Hinweises auf die Patenterteilung: **02.07.2014**
(21) Anmeldenummer: 10014462.5
(22) Anmeldetag: 10.11.2010
(51) Int. Cl.: B65D 85/80, A47J 43/27

(54) **Verpackung zum Ausliefern von Milch und Verfahren zum Herstellen einer solchen Verpackung**
Packaging for delivering milk and method for producing such packaging
Emballage de livraison de lait et procédé de fabrication d'un tel emballage

(43) Veröffentlichungstag der Anmeldung: 16.05.2012
(73) Patentinhaber: Theo Müller GmbH & CO. KG, 86850 Aretsried (DE)
(72) Erfinder: Kurz, Alexander, 86154 Augsburg (DE); Beer, Andreas, 80339 München (DE); Schmidt, Michael, 80678 München (DE)
(74) Vertreter: Leinweber & Zimmermann

(56) Entgegenhaltungen:
- EP-A1- 0 087 687
- EP-A1- 1 362 799
- WO-A1-2006/137674
- CH-A- 277 179
- DE-A1- 3 219 804
- DE-A1- 19 629 046
- US-A- 3 820 692

## Beschreibung

Die Erfindung betrifft eine Verpackung zum Ausliefern von Milch oder einem anderen flüssigen oder pastösen Lebensmittel und ein Verfahren zum Herstellen einer solchen Verpackung.

Flüssige oder pastöse Lebensmittel, wie etwa Milch oder Sahne, werden üblicherweise in Einwegverpackungen ausgeliefert. Diese Einwegverpackungen bestehen in vielen Fällen aus einem becherförmigen Behälter und einer auf einen oberen Rand davon aufgesiegelten Abdeckfolie, insbes. einer als Aluminiumfolie ausgeführten Siegelfolie.

Zum Aufbereiten oder Zubereiten der Milchprodukte werden diese üblicherweise aus der Einwegverpackung in geeignete Gefäße umgefüllt und dort mit Hilfe von elektrischen Geräten zubereitet, wie etwa aufgeschäumt. Die zum Ausliefern von Milch oder anderen flüssigen oder pastösen Lebensmitteln eingesetzten Einwegverpackungen sind aus Kostengründen und unter Umweltgesichtspunkten in der Regel so dünnwandig ausgeführt, daß eine Aufbereitung der Lebensmittel darin unter Einsatz elektrischer Geräte nicht ohne das Risiko möglich ist, daß die Verpackung zerstört wird und das Lebensmittel aus der Verpackung austritt.

Eine Einwegverpackung an der ein Aufschäumer angeordnet ist, wird in der DE 3 219 804 A1 beschreiben. In der EP 1 362 799 A1 ist eine Verpackung mit einem an einer Siegelfolie befestigten Aufschäumer beschrieben.

Angesichts dieser Probleme im Stand der Technik liegt der Erfindung die Aufgabe zugrunde, eine Verpackung zum Ausliefern von Milch oder anderen flüssigen oder pastösen Lebensmitteln bereitzustellen, welche eine Vereinfachung der Aufbereitung des in der Verpackung aufgenommenen Produkts ermöglicht.

Erfindungsgemäß wird diese Aufgabe durch die im kennzeichnenden Teil des Patentanspruchs 1 angegebene Weiterbildung der bekannten Einwegverpackungen gelöst. Vorteilhafte Ausführungsformen der Erfindung sind in den abhängigen Patentansprüchen angegeben.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. Die einzige Figur der Zeichnung zeigt eine perspektivische Darstellung einer erfindungsgemäßen Einwegverpackung.

Die in der Zeichnung dargestellte Verpackung besteht im wesentlichen aus einem sich ausgehend von einem oberen Rand in Richtung auf einen Boden verjüngenden becherförmigen Behälter 12, einer auf dem oberen Rand des Behälters 12 festlegbare Abdeckeinrichtung 20 und einer lösbar auf dem mit der Abdeckeinrichtung 20 abgedeckten Behälter 12 festlegbaren Aufschäumhaube 30. Die Abdeckeinrichtung 20 ist zweilagig ausgeführt. Sie weist eine dem Innenraum des Behälters 12 zugewandte folien- oder plattenförmige und von Durchbrechungen durchsetzte Aufschäumplatine 22 und eine auf der Aufschäumplatine 22 festgelegte Siegelfolie 24 auf. Die Aufschäumplatine 22 ist am oberen Behälterrand festlegbar. Dabei ist die Haftung der Aufschäumplatine 22 am oberen Rand des Behälters 12 stärker als die Haftung der Siegelplatine an der Aufschäumplatine 22.

Die Aufschäumhaube 30 kann im wesentlichen halbkugelförmig ausgeführt sein. Bei der in der Zeichnung dargestellten Ausführungsform der Erfindung weist sie eine Abflachung auf, in der eine Öffnung oder Sollbruchstelle zum Einführen eines Trinkhalms vorgesehen sein kann, welche von einer Abdeckplatine 32 abgedeckt wird. In dem durch die Aufschäumhaube 30 gebildeten Aufschäumvolumen kann ein entsprechender Trinkhalm untergebracht sein. Alternativ oder zusätzlich kann ein Trinkhalm auch in dem Behälter 12 integriert oder in einer Mulde des Behälters 12 aufgenommen sein.

Wie in der Zeichnung dargestellt, kann der Aufschäumbereich der Aufschäumplatine 22 eine koaxial zur Becherachse ausgeführte kreisscheibenförmige Durchbrechung kreisringförmig umlaufen. Dabei können die Perforationen in der Ausschäumplatine 22 auf die Becherachse kreisringförmig umlaufenden Kreislinien angeordnet sein. Auch die Perforationen selbst können kreisringförmig ausgeführt sein. Dabei können die Durchmesser der Perforationen sich ausgehend von einer radial innen liegenden Kreislinie in Richtung auf eine radial außen liegende Kreislinie vergrößern. Es hat sich gezeigt, daß die kreisringförmige Ausführung der Perforationen eine Verbesserung des Aufschäumverhaltens hervorbringt. Ferner können Verbesserungen auch erzielt werden, wenn die Kreisringdurchmesser der Perforationen sich ausgehend von radial innen liegenden Perforationen in Richtung auf die außen liegenden Perforationen vergrößern.

Die Erfindung ist nicht auf das anhand der Zeichnung erläuterte Ausführungsbeispiel beschränkt. Vielmehr ist auch daran gedacht, die Aufschäumplatine als separates Bauteil in dem Becher anzuordnen. Dabei kann die Aufschäumplatine in dem Becher fest installiert sein. Die Perforationen in der Aufschäumplatine können von der Kreisform abweichende Formen aufweisen. Dabei kann ein zufriedenstellendes Aufschäumverhalten auch mit gleichförmigen und gleich dimensionierten Perforationen erhalten werden. Auch ist es im Rahmen der Erfindung nicht zwingend erforderlich, die Aufschäumhaube halbkugelförmig und/oder mit einer Abflachung auszuführen. Im Rahmen der Erfindung ist auch an solche Ausführungsformen gedacht, bei denen die Aufschäumhaube nach Zubereitung des flüssigen oder pastösen Lebensmittels von dem oberen Behälterrand entfernt wird, um so eine Entnahme des aufbereiteten Lebensmittels zu ermöglichen.

## Patentansprüche

1. Verpackung zum Ausliefern von Milch oder einem anderen flüssigen oder pastösen Lebensmittel mit einer Aufbereitungseinrichtung in Form eines Aufschäumers zum Ausführen eines Aufbereitungsvorgangs, insbes. Aufschäumvorgangs, in der Verpackung, wobei die Verpackung einen sich von einem oberen Rand in Richtung auf einen Boden davon erstreckenden, insbes, becherförmigen Behälter (12) und eine am oberen Rand des Behälters (12) angeordnete Abdeckung (20) zum Verschließen des Behälters sowie eine im Wesentlichen flüssigkeitsdicht unter Bildung eines Aufschäumvolumens oberhalb der dem Behälterboden abgewandten oberen Begrenzungsfläche des Aufschäumers auf den oberen Behälterrand aufgesetzte Aufschäumhaube (30) aufweist, der Aufschäumer einen im Wesentlichen ebenen, von Ausnehmungen durchsetzten platten- oder folienartigen Aufschaumbereich aufweist und die Verpackung **dadurch gekennzeichnet ist, daß** der Aufschäumer innerhalb der Verpackung zwischen der Abdeckung und dem Behälterboden angeordnet ist und die Aufschäumhaube einen von einer Siegelfolie (32) abgedeckten Einführbereich für einen Trinkhalm aufweist.

2. Verpackung nach Anspruch 1, **dadurch gekennzeichnet, daß** der Aufschäumer aus lebensmittelechtem Material besteht.

3. Verpackung nach Anspruch 1 oder 2, **dadurch gekennzeichnet, daß** die Flüssigkeit durch Schütteln der Verpackung an dem Aufschäumer vorbeigeführt wird und zur Schaumbildung Luftblasen aufnimmt.

4. Verpackung nach einem der vorhergehenden Ansprüche, **dadurch gekennzeichnet, daß** der Aufschäumer in der Verpackung Speichen bildet.

5. Verpackung nach einem der vorhergehenden Ansprüche, **dadurch gekennzeichnet, daß** der Aufschäumer mindestens ein zum Vorbeiführen von Flüssigkeit in der Verpackung ausgelegte Durchbrechung aufweist.

6. Verpackung nach einem der vorhergehenden Ansprüche, **dadurch gekennzeichnet, daß** der obere Rand des Behälters (12) einen sich radial nach außen erstreckenden Siegelflansch aufweist, dessen obere Begrenzungsfläche etwa in einer vorzugsweise senkrecht zur Behälterachse verlaufenden Ebene angeordnet ist.

7. Verpackung nach Anspruch 6, **dadurch gekennzeichnet, daß** eine zumindest mittelbar auf den oberen Rand des Behälters (12) aufgesiegelte Siegelfolie (24) vorgesehen ist, wobei der Aufschäumer zwischen der Siegelfolie (24) und dem Behälterboden angeordnet ist.

8. Verpackung nach Anspruch 7, **dadurch gekennzeichnet, daß** eine dem Boden abgewandte Begrenzungsfläche des Aufschäumbereichs an einer dem Boden zugewandten Begrenzungsfläche der Abdeckung (20) anliegt.

9. Verpackung nach Anspruch 8, **dadurch gekennzeichnet, daß** die Siegelfolie (24) unter Zwischenschaltung des Aufschäumbereichs des Aufschäumers auf den oberen Rand des Behälters (12) aufgesiegelt ist, wobei die Haftung des Aufschäumbereichs am oberen Rand des Behälters (12) stärker ist als die Haftung der Siegelfolie (24) am Aufschäumbereich.

10. Verpackung nach einem der vorhergehenden Ansprüche, **gekennzeichnet durch** einen in den Behälter (12) integrierten oder in dem Aufschäumvolumen aufgenommenen Trinkhalm.

## Claims

1. Packaging for delivering milk or some other liquid or pasty foodstuff, comprising a preparation device in the form of a frother for carrying out a preparation procedure, in particular a frothing procedure, within the packaging, the packaging having a container (12), in particular a cup-shaped container (12), extending from an upper edge towards a base, and a cover (20) disposed on the upper edge of the container (12) for sealing the container and a frothing hood (30) placed on the upper container edge that is substantially liquid-tight, forming a frothing volume above the upper boundary surface of the frother facing away from the container base, the frother having a substantially level plate-or film-like frothing region interspersed with openings and the packaging being **characterised in that** the frother is disposed within the packaging between the cover and the container base and the frothing hood has an insertion region for a drinking straw covered by a sealing film (32).

2. The packaging according to Claim 1, **characterised in that** the frother is made of food-safe material.

3. The packaging according to Claim 1 or 2, **characterised in that** the liquid is guided past the frother by shaking the package and incorporates air bubbles in order to form froth.

4. The packaging according to any of the preceding claims, **characterised in that** the frother forms spokes in the packaging.

5. The packaging according to any of the preceding claims, **characterised in that** the frother has at least one through hole designed to guide past liquid within the package.

6. The packaging according to any of the preceding claims, **characterised in that** the upper edge of the container (12) has a sealing flange extending radially outwards, the upper limit surface of which is disposed for example in a plane preferably running perpendicularly to the axis of the container.

7. The packaging according to Claim 6, **characterised in that** a sealing film (24) sealed at least indirectly onto the upper edge of the container (12) is provided, the frother being disposed between the sealing film (24) and the container base.

8. The packaging according to Claim 7, **characterised in that** a boundary surface of the frothing region facing away from the base rests against the boundary surface of the cover (20) facing towards the base.

9. The packaging according to Claim 8, **characterised in that** the sealing film (24) is sealed onto the upper edge of the container (12) interposing the frothing region of the frother, the adhesion of the frothing region to the upper edge of the container (12) being greater than the adhesion of the sealing film (24) to the frothing region.

10. The packaging according to any of the preceding claims, **characterised by** a drinking straw integrated into the container (12) or incorporated into the frothing volume.

## Revendications

1. Emballage permettant de procurer du lait ou un autre produit alimentaire liquide ou pâteux, comportant un dispositif de préparation sous la forme d'un mousseur permettant de mener à bien un processus de préparation, notamment un processus de moussage, dans l'emballage, l'emballage présentant un récipient (12), notamment en forme de gobelet, qui s'étend depuis un bord supérieur en direction d'un fond du récipient, et un couvercle de protection (20) disposé sur le bord supérieur du récipient (12) pour fermer le récipient (12), ainsi qu'un capot de moussage (30) sensiblement étanche aux liquides lors de la formation d'un volume de moussage et qui peut être disposé sur le bord supérieur du récipient, au-dessus de la surface supérieure de délimitation du mousseur opposée au fond du récipient, le mousseur présentant une zone de moussage sensiblement plane, en forme de plaque ou de feuille perforée d'évidements, l'emballage étant **caractérisé en ce que** le mousseur est disposé à l'intérieur de l'emballage entre le couvercle de protection et le fond du récipient et **en ce que** le capot de moussage présente une zone, permettant l'introduction d'une paille, fermée par un opercule (32).

2. Emballage selon la revendication 1, **caractérisé en ce que** le mousseur se compose d'un matériau apte au contact alimentaire.

3. Emballage selon la revendication 1 ou 2, **caractérisé en ce que** le liquide est apporté vers le mousseur par agitation de l'emballage et se gorge d'air pour former de la mousse.

4. Emballage selon l'une des revendications précédentes, **caractérisé en ce que** le mousseur forme des rayons dans l'emballage.

5. Emballage selon l'une des revendications précédentes, **caractérisé en ce que** le mousseur présente au moins un passage pratiqué dans l'emballage, qui permet l'apport du liquide.

6. Emballage selon l'une des revendications précédentes, **caractérisé en ce que** le bord supérieur du récipient (12) présente une bride de scellage qui s'étend radialement vers l'extérieur et dont la surface supérieure de délimitation se situe pratiquement dans un plan dirigé de préférence perpendiculairement à l'axe du récipient.

7. Emballage selon la revendication 6, **caractérisé en ce qu'**il est prévu un opercule (24) scellé au moins indirectement sur le bord supérieur du récipient (12), le mousseur étant disposé entre l'opercule (24) et le fond du récipient.

8. Emballage selon la revendication 7, **caractérisé en ce qu'**une surface de délimitation de la zone de moussage, qui est opposée au fond, jouxte une surface de délimitation du couvercle de protection (20) tournée vers le fond.

9. Emballage selon la revendication 8, **caractérisé en ce que** l'opercule (24) est scellé sur le bord supérieur du récipient (12), par l'intermédiaire de la zone de moussage du mousseur, l'adhérence de la zone de moussage vis-à-vis du bord supérieur du récipient (12) étant plus forte que l'adhérence de l'opercule (24) vis-à-vis de la zone de moussage.

10. Emballage selon l'une des revendications précédentes, **caractérisé par** une paille, qui est intégrée dans le récipient (12) ou qui est reçue dans le volume de moussage.
